# EUROPÄISCHE PATENTANMELDUNG

(11) **EP 0 682 101 A1**
(43) Veröffentlichungstag der Anmeldung: **15.11.1995**
(21) Anmeldenummer: 95890054.0
(22) Anmeldetag: 15.03.1995
(51) Int. Cl.: C10L 1/32

(54) **Wasser-Krafstoffemulsion für Brennkraftmaschinen**

(30) Priorität: 17.03.1994 AT 565/94
(71) Anmelder: Auer, Gerhard, A-8053 Graz (AT)
(72) Erfinder: Auer, Gerhard, A-8053 Graz (AT)

(57) **Zusammenfassung**

Die Aufgabe der Erfindung ist es, einen Kraftstoff herzustellen der es erst ermöglicht, einen schadstoff-freien Betrieb einer Brennkraftmaschine jeder Art (Turbine, Ottomotor, Dieselmotor, Wankelmotor, Kreiskolbenmotor u.s.w.) zu gewährleisten. Um diese Aufgabe ordnungsgemäss erfüllen zu können, werden folgende Gemischrezepturen laut Patentanspruch 1, 2 dafür in Betracht gezogen.

Diese Kraftstoffgemische sind umweltfreundlich.

## Beschreibung

Die Erfindung betrifft eine Verbindung aus Wasser und Kraftstoffen - Alkohole.
Die Aufgabe dieser Erfindung ist es einen Kraftstoff herzustellen,der es ermöglicht Brennkraftmaschinen jeder Art damit zu betreiben und die Schadstoffemisionswerte auf den fast Nullpunkt zu reduzieren.
Diese Aufgabe wird erfindungsgemäss dadurch gelöst, das Wasser destilliert oder nicht destilliert einen Anteil von 0,5 - 70 Prozent , Kraftstoffe einen Anteil von 10 - 99,5 Prozent bildetim speziellem werden folgende Kraftstoffe verwendet.:
Methanol , Isopropanol , Athylenglykol , Propanol , Glyzerol , Benzin , Diesel , Äthanol , Kerosin .Gegebenenfals mit Zusatzstoffen.
Mischungsbeispiele:
30 % destilliertes Wasser
70 % Methanol
50,63 % destilliertes Wasser
48,07 % Spiritus
1,30 % Glyzerol
50,99 % destilliertes Wasser
21,30 % Isopropanol
27,71 % Methanol
56 % Benzin
44 % destilliertes Wasser ,gegebenenfals mit Zusatz
33,33 % destilliertes Wasser
44,44 % Methanol
22,23 % Athylenglykol
10 % destilliertes Wasser
40 % Methanol
25 % Äthanol
9 % Kerosin
16 % Propanol
40 % destilliertes Wasser
50 % Methanol
10 % Isopropanol
52,31 % Isopropanol
47,69 % destilliertes Wasser

## Patentansprüche

1. Herstellung einer Wasser - Kraftstofflösung,herstellung einer Wasser - Kraftstoffemulsion für Brennkraftmaschinen jeder Art um erfindungsgemäss die Schadstoffemisionswerte auf den fast Nullpunkt zu reduzieren. Die Anteile des Wasser destilliert oder nicht destilliert werden mit 0,5 % - 70 % angegeben und bei dem Kraftstoff betragen die Anteile 10 % 99,5 % wobei Kraftstoffe wie folgt verwendet werden. Methanol,Isopropanol,Äthanol,Athylenglykol,Propanol, Glyzerol Benzin,Diesel,Kerosin,gegebenenfals mit Zusatzstoffen.

2. Nach Anspruch 1 jedoch Verwendung von Kraftstoffen jeder Art mit Zusatzstoffen und destilliertem Wasser.
